# EUROPÄISCHE PATENTSCHRIFT

(11) **EP 1 191 293 B1**
(45) Veröffentlichungstag und Bekanntmachung des Hinweises auf die Patenterteilung: **11.08.2004**
(21) Anmeldenummer: 00120325.6
(22) Anmeldetag: 15.09.2000
(51) Int. Cl.: F26B 17/12, F26B 25/12

(54) **Trockenanlage mit Wellblech-Haube**
Drying plant with corrugated metal casing
Installation de séchage avec gaine en tôle ondulée

(43) Veröffentlichungstag der Anmeldung: 27.03.2002
(73) Patentinhaber: Schmidt-Seeger AG, 92335 Beilngries (DE)
(72) Erfinder: Schmidt, Willibald, 92339 Beilngries (DE)
(74) Vertreter: Alber, Norbert, Dipl.-Ing.

(56) Entgegenhaltungen:
- EP-A- 0 922 920
- CH-A- 368 424
- DE-C- 87 515
- FR-A- 743 665
- FR-A- 1 429 782
- US-A- 2 952 922
- Meyers Enzyklopädisches Lexikon, Band 25, Seite 171

## Beschreibung

Die Erfindung betrifft eine Trocknungsanlage, insbesondere zum Trocknen von Getreide, gemäß dem Oberbegriff des Anspruchs 1.

Bei einer solchen zum Beispiel aus der EP-A-0 922 920 bekannten Trockenanlage wird das zu trocknende Gut in der Regel von oben in einen Trocknungsturm eingebracht, welchen es durch die Schwerkraft von oben nach unten durchläuft und dabei mittels Warmluft getrocknet wird. An zwei Seiten des Trockenturms sind weitere Türme vorgesehen, um die durch den Trockenturm geleitete Warmluft zu- und abzuführen. Der Turm zum Zuführen der Warmluft wird dabei als Zulufthaube und der Turm zum Abführen der Luft als Ablufthaube bezeichnet.

Bei bisher bekannten Trockenanlagen besteht der Trockenturm aus aufeinandergestapelten Trockenmodulen. Die Zuluft- und Ablufthaube bestehen aus vielen untereinander verbundenen Blechteilen mit Aussteifungselementen, welche außen isoliert und mit dünnen Fassadenblechen verkleidet werden können.

Dieser Trockneraufbau ist zumindest als Konstruktion für die Zuluft- und Ablufthaube zu teuer und zu kompliziert.

Weiterhin ist aus der EP 0 922 920 A1 eine Trocknungsanlage zum Trocknen von Getreide bekannt, mit einem Trockenturm, in den das zu trocknende Gut eingeführt und dort mittels Warmluft getrocknet wird, einer Zulufthaube zum Zuführen der Warmluft und einer Ablufthaube zum Abführen der Warmluft nach außen. Dabei bestehen die Zu- und Ablufthauben aus einem aufblasbaren flexiblen Material, die bei vorherrschendem Außenwind verformt wird.

Ausgehend vom Stand der Technik gemäß EP 0 922 920 A1 ist der Fachmann vor die Aufgabe gestellt, eine Trockenanlage zu schaffen, die ausreichend gegen Windeinflüsse geschützt ist, so dass ein störungsfreier Trocknungsvorgang möglich ist, und die dennoch kostengünstig herzustellen ist.

Gelöst wird diese Aufgabe gemäß der Erfindung durch die im Anspruch 1 angegebenen Merkmale. Zweckmäßige Ausgestaltungen der Erfindung ergeben sich aus den Unteransprüchen.

Durch die Verwendung von Wellblech als Wandmaterial für die Zuluft- und Ablufthaube der Trockenanlage sind umfangreiche und teuere Aussteifungselemente für die Hauben nicht mehr erforderlich. Das Wellblech hat aufgrund seiner Wellenform genügend Eigenstabilität, um auch ohne Aussteifungselemente eingesetzt zu werden. Als "Wellblech" wird in dieser Beschreibung jedes gewellte Material, z.B. auch Kunststoff verstanden.

Eine besonders hohe Stabilität ergibt sich, wenn die Wandung der Hauben im Querschnitt etwa halbkreisförmig ist. Dann ist es ausreichend, die Hauben nur entlang ihrer Seitenkanten am Trockenturm zu befestigen und dennoch eine stabile Konstruktion zu erhalten. Falls erforderlich können die Hauben zusätzlich mittels senkrechter Stützen gestützt werden.

Die Wellblechwandung der Hauben besteht, je nach Größe der Anlage, aus mehreren vertikal übereinander geschichteten Bahnen oder einer einzigen nahtlosen Bahn. Neben den Zuluft- und Ablufthauben kann auch der Trockenturm mit Wellblech verkleidet sein.

Die Wandkonstruktion der Hauben kann auch doppelwandig sein, wobei wenigstens eine der Wandungen aus Wellblech bestehen sollte. Zwischen die zwei Wandungen ist üblicherweise ein Isolationsmaterial, wie z. B. Mineralwolle eingesetzt. Wenn die Wellenrichtung des Wellblechs vertikal verläuft, wird das zwischen den Wandungen befindliche Isolationsmaterial automatisch festgehalten und kann insbesondere nicht nach unten abrutschen.

Falls beide Wandungen aus Wellblech bestehen, sind die Wellen vorzugsweise synchron oder asynchron angeordnet.

Die Erfindung wird nachstehend anhand der Fig. 1 bis 3 beispielhaft näher erläutert.

Es zeigen:
- Fig. 1: eine Seitenansicht einer Trockenanlage;
- Fig. 2: eine Querschnittsansicht der Trockenanlage in Fig. 1 entlang der Linie A-A; und
- Fig. 3: eine doppelte Wandkonstruktion der Zuluft- oder Ablufthaube der Trockenanlage von Fig. 1.

Die in Fig. 1 gezeigte Trockenanlage 1 umfaßt drei Türme 2, 3, 4, von denen der eigentliche Trockenturm 3 in der Mitte angeordnet ist. Am oberen Ende des Trockenturmes 3 ist eine Zufuhr-Einrichtung 6 für das zu trocknende Gut vorgesehen.

Im Inneren des Trockenturms 3 ist eine Vielzahl von Trockenmodulen (nicht gezeigt) angeordnet, die mittels Warmluft erwärmt werden und zwischen denen, von oben nach unten das zu trocknende Gut läuft.

Die Trockenanlage 1 umfaßt außerdem eine Zulufthaube 2 und eine Ablufthaube 4, die an gegenüberliegenden Seiten des Trockenturms 3 angeordnet sind. Die Hauben 2, 4 dienen zum Zuführen bzw. Abführen von Warmluft, die durch den dazwischen liegenden Trockenturm 3 geleitet wird. Die mit Feuchtigkeit gesättigte Abluft wird schließlich durch einen Luftauslaß 5 ausgeblasen.

Fig. 2 zeigt die Trockenanlage im Querschnitt. Der Trockenturm 3 ist dabei im wesentlichen rechteckig, während die Zuluft- und Ablufthaube 2, 4 etwa halbkreisförmig gebildet sind.

Die aus Wellblech bestehende Wandung der Zuluft- und Ablufthaube ist dabei mit ihren Außenkanten am Trockenturm 3 befestigt. Zur zusätzlichen Stabilisierung können Stützen 7, beispielsweise Stahlträger, vorgesehen werden, welche etwa in der Mitte entlang des Umfangs, d.h. im Scheitelpunkt der Hauben angeordnet werden können.

Fig. 3 zeigt eine isolierte Doppelwandkonstruktion im Vertikalabschnitt mit zwei Wellblechwandungen 9, 10, zwischen denen ein Isolationsmaterial 11 angeordnet ist.

Die Wandungen 9, 10 sind dabei parallel und in ihrer Welligkeit synchron angeordnet, wobei die Wellenrichtung 12 vertikal verläuft. Das zwischen die Wandungen 9, 10 eingesetzte Isolationsmaterial 11 wird dadurch automatisch festgehalten und kann insbesondere nicht durch die Schwerkraft absacken. Kältebrücken können somit erst gar nicht entstehen.

## Patentansprüche

1. Trockenanlage, insbesondere zum Trocknen von Getreide, mit
- einem Trockenturm (3), in den das zu trocknende Gut eingeführt und dort mittels Warmluft getrocknet wird,
- einer Zulufthaube (2) zum Zuführen der Warmluft und
- einer Ablufthaube (4) zum Abführen der Warmluft nach außen,
**dadurch gekennzeichnet, daß**
- die Zuluft- (2) und die Ablufthaube (4) in der Aufsicht halbkreisförmig an zwei gegenüberliegenden Seiten des Trockenturms (3) angeordnet sind, und
- eine Wandung der Zuluft- (2) und Ablufthaube (4) aus Wellblech gebildet ist.

2. Trockenanlage nach Anspruch 1,
**dadurch gekennzeichnet, daß**
die Wandung der Zuluft- (2) und Ablufthaube (4) nur an ihren Stoßkanten mit dem Trockenturm (3) verbunden und keine weitere Abstützung vorgesehen ist.

3. Trockenanlage nach Anspruch 1 oder 2,
**dadurch gekennzeichnet, daß**
wenigstens eine Stütze entlang des Umfangs der Zuluft- (2) oder Ablufthaube (4) vorgesehen ist, um diese zusätzlich zu stabilisieren.

4. Trockenanlage nach einem der vorhergehenden Ansprüche,
**dadurch gekennzeichnet, daß**
die Wandung der Zuluft- (2) und der Ablufthaube (4) doppelwandig ist, wobei wenigstens eine der Wandungen aus Wellblech besteht.

5. Trockenanlage nach einem der vorhergehenden Ansprüche,
**dadurch gekennzeichnet, daß**
das Wellblech mit vertikaler Wellenrichtung (12) angeordnet ist.

## Claims

1. Drying installation, in particular for drying cereals, with:
- a drying tower (3), in which the products to be dried are introduced and dried there with hot air,
- a fresh air bell (2) for introducing the hot air and
- an used air bell (4) for exhausting the hot air to the exterior, **characterized in that**
- the fresh air bell (2) as well as the used air bell (4) when seen from above are arranged in the shape of a hemicycle on two opposite sides of the drying tower (3), and
- a wall of the fresh air bell (2) and of the used air bell (4) is made of corrugated steel.

2. Drying installation according to claim 1, **characterized in that** the wall of the fresh air bell (2) as well as that of the used air bell (4) is joined to the drying tower (3) but at its joining rims, there not being envisaged any supplementary supporting.

3. Drying installation according to claim 1 or 2, **characterized in that** along the circumference of the fresh air bell (2) as well as that of the used air bell (4) there is at least one seat in order to supplementary stabilize them.

4. Drying installation according to one of the preceding claims, **characterized in that** the wall of the fresh air bell (2) as well as that of the used air bell (4) is double, whereupon at least one of the walls is made of corrugated sheet.

5. Drying installation according to one of the preceding claims, **characterized in that** the corrugated sheet is arranged thus that to have a vertical corrugation direction (12).

## Revendications

1. Installation de séchage pour le séchage des céréales, avec
- une tour de séchage (3), où les produits à sécher sont introduits est séchés à l'air chaud,
- un compartiment pour l'air insufflé (2) pour l'alimentation de l'air chaud et
- un compartiment pour l'air pollué (4) pour l'évacuation de l'air chaud à l'extérieur, **caractérisée en ce que**,
- l'enveloppe du compartiment pour l'air insufflé (2) et celui-là pour l'air pollué (4) a sur les deux parts opposées à la tour de séchage (3) la forme de demi-cercle et
- une paroi de l'enveloppe du compartiment pour l'air insufflé (2) et de celui-là pour l'air pollué (4) est en tôle ondulée.

2. Installation de séchage selon la revendication 1, **caractérisée en ce que**, la paroi du compartiment pour l'air insufflé (2) et de celui-ci pour l'air pollué (4) est assemblée avec la tour de séchage (3) seulement sur les chants de jonction de celle-ci et aucun soutènement supplémentaire n'est prévu.

3. Installation de séchage selon la revendication 1 ou 2, **caractérisée en ce que**, au long de la circonférence du compartiment pour l'air insufflé (2) et de celui-là pour l'air pollué (4) on prévoit au moins une pièce d'appui pour les stabiliser dans un mode supplémentaire.

4. Installation de séchage selon l'une des revendications antérieures, **caractérisé en ce que**, la paroi du compartiment pour l'air insufflé (2) et de celui-là pour l'air pollué (4) est double, où au moins l'une d'entre les parois est en tôle ondulée.

5. Installation de séchage selon l'une des revendications antérieures, **caractérisé en ce que**, la tôle ondulée est disposée avec la direction d'ondulation (12) verticale.
